# EUROPÄISCHE PATENTSCHRIFT

(11) **EP 0 164 388 B1**
(45) Veröffentlichungstag und Bekanntmachung des Hinweises auf die Patenterteilung: **18.05.1988**
(21) Anmeldenummer: 85900159.6
(22) Anmeldetag: 30.11.1984
(51) Int. Cl.: H01H 5/02

(54) **DRUCKTASTE MIT NICHTLINEARER WEG-KRAFT CHARAKTERISTIK**
KEY WITH NON LINEAR TRAVEL-FORCE CHARACTERISTIC
TOUCHE AVEC CARACTERISTIQUE COURSE-FORCE NON-LINEAIRE

(30) Priorität: 30.11.1983 HU 409983
(43) Veröffentlichungstag der Anmeldung: 18.12.1985
(73) Patentinhaber: Szamitastechnikai Kutato Intézet és Innovacios Központ, H-1015 Budapest (HU)
(72) Erfinder: HOMOK, Miklós, H-1163 Budapest (HU); KÖVES, Péter, Pál, H-1013 Budapest (HU); NAGY, Endre, H-1111 Budapest (HU)
(74) Vertreter: Viering, Jentschura & Partner
(86) Internationale Anmeldenummer: HU8400057
(87) Internationale Veröffentlichungsnummer: WO8502487

(56) Entgegenhaltungen:
- CH-A- 404 767
- DE-A- 1 118 315
- DE-A- 1 119 956
- DE-A- 1 588 052
- DE-A- 1 665 733
- DE-A- 2 330 814
- DE-B- 2 514 131
- GB-A- 1 603 913
- US-A- 3 680 026

## Beschreibung

Die Erfindung betrifft eine Drucktaste mit nichtlinearer Weg-Kraft-Charakteristik mit einem unbeweglichen Teil, in dem ein durch Drücken der Taste auf einer begrenzten Bahn bewegliches Oberteil angeordnet ist, wobei sich innerhalb der Wandungen einer Ausnehmung des unbeweglichen Teils ein in Ruhestellung vom Oberteil getrenntes Grundteil befindet, an das bei Betätigung der Drucktaste das Oberteil entlang einer Bewegungsbahn anstößt, mit einem Fühlerelement, das die relative Bewegung des Grundteils gegenüber dem unbeweglichen Teil zur Auslösung der Schaltfunktion nutzt, wobei das unbewegliche Teil und das Grundteil ferromagnetisch Teile, von denen mindestens ein Teil permanent magnetisch ist, enthalten, wodurch ein von den ferromagnetischen Teilen gebildeteter Magnetkreis eine Kraft erzeugt, durch die das Grundteil und das Oberteil in der Ausgangslage gehalten bzw. in die Ausgangslage zurückgeführt werden.

Die verschiedenen Klaviaturen stellen in der Beziebung Mensch-Maschine besonders wichtige Elemente dar, deren auch in ergonomischer Hinsicht vorteilhafte Ausbildung mit großer Sorgfalt durchzuführen ist, da durch sie die Effektivität der Arbeit des Bedienungspersonals beeinflußt werden kann. Diese Probleme machen sich vor allem in der Praxis der Rechentechnik bemerkbar. In diesem Zusammenhang ist eine der besten Zusammenfassungen der verschiedenen Gesichtspunkte in dem Fachbuch A. Chakir "Visual Display Terminals" (John Wiley and Sons, Chichester, New York - Brisbane, Toronto, 1980) aufzufinden. Die in ergonomischer Hinscht vorteilhafte Weg-Kraft-Charakteristik beinhaltet eine Abschnitt, in dem einer Verlängerung des Weges ein eindeutiger Abfall der Kraft zugeordnet ist, wodurch bei dem Bediener das Gefühl des "Umkippens" (snap action) der Drucktaste hervorgerufen wird.

Der durch einen negativen Neigungswinkel charakterisierte Abschnitt der Weg-Kraft-Charakteristik wird allgemeinen durch Teile realisiert, die einer großen Abnutzungsbeanspruchung ausgesetzt sind, oder durch Verwendung von Federelementen, deren Nichtlinearität jeweils durch eine entsprechende Konstruktion bestimmt wird.

Von den universell benutzbaren, bekannten Drucktasten ist eine der einfachsten die des Typs FUJITSU FEES-833. Bei dieser Drucktaste ist an einem durch Drücken der Drucktaste gegen eine Feder bewegten, beweglichen Teil ein Ansatzteil ausgebildet. Dieser Ansatzteil schlägt auf einem an dem feststehenden Teil ausgebildeten und sich daran elastisch anschliessenden Ansatz auf und bewegt diesen. Der gewünschte Charakteristikabschnitt ergibt sich aus dem Aufheben der Zusatzdruckkraft nach dem Passieren des elastischen Ansatzes. Ein Nachteil dieser Drucktaste ist der daß die Ansatzteile einer verhältnismässig starken Abnutzung ausgesetzt sind.

Die von der Firma KEYTRONIC CORP. verwendete Drucktaste beinhaltet keine im obigen Sinne einem Verschleiß ausgesetzten Teile, sondern nutzt die Ausbiegung von Schraubenfedern derart, daß durch Verdrehung eines vorzugsweise gelagerten Plättchens in einem dem Winkel der Ausbiegung entsprechendem Maß ein Schalter- oder Fühlerelement betätigt wird. Die mit negativem Neigungswinkel gekennzeichnete Charakteristik ergibt sich durch den Unterschied der erforderlichen Kräfte zum Zusammendrücken der Feder entlang ihrer Längsachse und im ausgebogenen Zustand. Bei den üblichen Maßbegrenzungen ist dieser Kraftunterschied verhältnismässig klein. Diese Lösung ist in Konstruktionen, bei denen der durch Drücken der Taste zurückgelegte Weg oder die Höhe der Drucktaste klein ist, nicht verwendbar.

Ein mit negativem Neigungswinkel versehener Abschnitt der Weg-Kraft-Charakteristik wird auch bei mit Membranen ausgebildeten Drucktasten realisiert. Diese werden bei in ergonomischer Hinsicht weniger anspruchsvollen und billigen Vorrichtungen, z. B. in Taschenrechnern, verwendet. Die Membranfedern ermöglichen neben den üblichen Massbegrenzungen - von den Drucktasten mit Gummiglocke abgesehen - nur einen kurzen Schaltweg. Die aus Gummi und ähnlichem Material ausgebildeten Federelemente gewährleisten infolge der sich aus den Eigenschaften des Materials ergebenden inneren Reibung nur eine realitiv kleine Betätigungsfrequenz und rufen ein weniger sicheres Gefühl des "Umkippens" bei dem Bediener hervor.

Eine andere Möglichkeit, einen mit negativem Neigungswinkel versehenen Abschnitt der Weg-Kraft Charakteristik zu erzeugen, bieten Konstruktionen mit Permanentmagneten. Zu dieser Gruppe von Drucktasten gehören die in der DE-B-1 118 315 und der DE-B-1 665 733 offenbarten Drucktasten.

In der DE-B-2 514131 ist eine Drucktaste beschrieben, die ebenfalls ferromagnetische Teile aufweist. Jedoch haben die ferromagnetischen Teile nicht den Zweck, eine nichtlineare Weg-Kraft Charasteritik zu erzeugen, sondern sie dienen dazu, einen Schaltvorgang auszulösen.

Durch die Erfindung wird die Aufgabe gelöst, eine Drucktaste der eingangs erwähnten Art zu schaffen, die relativ kleine Abmessungen bei einfachem Aufbau aufweist.

Dies wird erfindungsgemäß dadurch erreicht, daß das Grundteil als innerhalb der Ausnehmung in mehreren Freiheitsgraden freibewegliches Teil ausgebildet ist, das bei Betätigung der Drucktaste um die Anschlagstelle des Oberteiles herum kippbar ist, wobei obere und untere Anschlagflächen die Kippbewegung begrenzen, sowie eine Selbsteinstellung in den Endstellungen bedingen, und daß das ferromagnetische Element des Grundteiles elektrisch leitend ist und gleichzeitig den beweglichen Teil des die Bewegungen erfassenden Fühlerelementes bildet.

Die Erfindung beruht auf der Erkenntnis, daß eine in ergonomischer Hinsicht günstige Weg-Kraft-Charakteristik mit negativem Neigungswinkel bei Drucktasten entweder nur durch magnetische Krafteinwirkung oder auch durch Kombination von der Federkraft der bei Drucktasten üblicherweise verwendeten Federelemente mit linearer Charakteristik und von magnetischer Krafteinwirkung realisierbar ist.

Wie bekannt, hängt die magnetische Kraftwirkung zwischen zwei Körpern mit ferromagnetischen Eigenschaften von dem Widerstand des magnetischen Kreises ab. Wenn in den magnetischen Kreis paramagnetische Abschnitte eingefügt werden oder deren Abmessungen vergrössert werden, kann sich die meßbare Kraft schlagartig verringern.

Die modernen weich- bzw. hartmagnetischen Stoffe sind auch bei relativ kleinen Abmessungen fähig, die bei Drucktasten üblichen Kräfte auszuüben und mittels dieser Stoffe sind sowohl elektrisch isolierende (durch pulvermetallurgische Methoden hergestellte) als auch elektrisch leitende Formkörper in der Massenproduktion erzeugbar.

Da die erfindungsgemässe Lösung im wesentlichen die Eigenschaften der Materialien der Konstruktion ausnutzt ist eine Vielzahl von Ausführungsformen bei der Gestaltung der Form gemäß sonstigen vorzugsweisen Gesichtspunkten realisierbar und die Zahl der Möglichkeiten kann weiterhin durch die Anwendung von unterschiedlichen, bei Drücken der Drucktaste sich elastisch deformierenden Federelementen und von unterschiedlichen, die Bewegung unmittelbar oder mittelbar nutzenden Schalt- bzw. Fühlerelementen erhöht werden.

Die Bewegungscharakteristik der Magnetkraft kann durch die in Abhängigkeit von der Bewegung erfolgte Änderung des Magnetwiderstandes des verwendeten magnetischen Kreises beeinflußt werden.

In Konstruktionen mit einem längeren Betätigungsweg oder in solchen, bei denen die nichtlineare Charakteristik auf einen Abschnitt des Betätigungsweges begrenzt werden soll, kann die Lösung mit den bei Drucktasten allgemein verwendeten Federelementen kombiniert werden.

Die Tastaturen, die mit Drucktasten versehen sind, die ein elektrisches Ausgangssignal erzeugen sind derart aufgebaut, daß die einzelnen Drucktasten auf eine gemeinsame Trägerplatte, vorzugsweise auf eine Leiterplatte angebracht werden. Zur Gewährleistung, einer ausreichenden Festigkeit, ist diese mit Versteifungselementen zu versehen. Die erfindungsgemäß ausgebildete Drucktaste kann in einer vorzugsweisen Ausführungsform so ausgebildet sein, daß das weiche ferromagnetische Element des unbeweglichen Teiles als gemeinsames Element der gesamten Tastatur ausgeführt ist und gleichzeitig als Träger- und Versteifungselement dient.

Die erfindungsgemäße Drucktaste kann vorzugsweise bei Schalt- und Fühlerelementen benutzt werden, deren Funktion auf der Änderung eine magnetischen Feldstärke beruht. Solche Elemente sind z. B. die auf dem Hall-Effekt beruhenden Elemente, Reed-Relais oder Induktionsfühler usw. In diesem Fall dienen der von vornherein eingebaute. Dauermagnet und der in seiner Nähe ausgebildete magnetische Kreis einem Doppelzweck und können gleichzeitig einen Magnetschalter und ein Fühlerelement betätigen.

Die erfindungsgemäße Lösung ist ebenfalls vorzugsweise in Drucktastenkonstruktionen verwendbar, die mit auf Kapazitätsänderung arbeitenden Fühlern versehen sind, wobei die aus elektrisch leitendem Material bestehende/n/ ferromagnetische/n/ Einlage/n/ oder Teile des beweglichen Teiles und/oder des unbeweglichen Teiles gleichzeitig den beweglichen und/oder feststehenden Leiter des Kondensators bilden können.

Nachstehend wird die Erfindung anhand einer bevorzugten Ausführungsbeispiele unter Bezugnahme auf die beigefügten Zeichnung näher erläutert, wobei

Fig. 1 ein die Funktion der verschiedenen Ausführungsformen veranschaulichendes Konstruktionsschema darstellt.

Die erfindungsgemäße Drucktaste besteht aus einem unbeweglichen Teil 4, einer eine in dem unbeweglichen Teil 4 ausgebildete Aussparung von unten abschließenden Anschlagsfläche 5 und einem beweglichen Teil. Der bewegliche Teil ist mit einem auf einer begrenzten Bahn bewegbaren Oberteil 2 und einem davon abgesonderten, in einem durch die Wandung der in dem unbeweglichen Teil 4 ausgebildeten Aussparung begrenzten Raum frei bewegbaren Grundteil 3 versehen.

Zwischen den unbeweglichen Teil 4 und den Grundteil 3 ist ein Magnetkreis derart ausgebildet, daß der unbewegliche Teil 4 ein ferromagnetisches Element beinhaltet, während der Grundteil 3 aus ferromagnetischem Material gefertigt ist oder ebenfalls ein ferromagnetisches Element beinhaltet, wobei mindestens eines der ferromagnetischen Elemente durch einen Permanentmagneten gebildet wird, und der Magnetkreis die zur Rückführung des beweglichen Teiles und zu dessen Haltung in der Ausgangslage erforderliche Kraft liefert.

Der Grundteil 3 der in Fig. 1 dargestellten Ausführungsform kann durch Anschlag mit der Druckstange des Oberteiles 2 aus seiner Ausgangslage herausbewegt werden und um den Anschlagspunkt kippen. Der Grundteil 3 preßt sich in seiner Ausgangslage gegen eine obere Anschlagsfläche 6 des unbeweglichen Teiles 4 und hält auch den Oberteil 2 in eine der Ausgangslage entsprechenden Position. Bei Drücken der Drucktaste bleibt der Grundteil 3 solange in seiner Ausgangslage wie die Druckkraft kleiner als die zur Ausgangslage gehörende Magnetkraft ist. Sowie sich der Grundteil 3 zu bewegen beginnt vergrössert sich der Abstand zwischen den ferromagnetischen Elementen und die magnetische Kraftwirkung verringert sich sehr schnell, was bei dem Bediener ein in ergonomischer Hinsicht günstiges, dem Kippen ähnliches Gefühl hervorruft. Bei Drücken der Drucktaste nimmt der anschlagende Grundteil 3 in Endlage eine Position ein, die durch die untere Anschlagsfläche 5 bestimmt wird. Wenn in den dazwischenliegenden Positionen ein Kippen des Grundteiles 3 erfolgt, wird dieses in Abhängigkeit der Abmessungen durch den teilweisen Anschlag an der unteren oder oberen Anschlagsfläche 5, 6 bestimmt. Bei Loslassen der Drucktaste bewegt die in Endlage des beweglichen Teiles dazu noch ausreichend große Magnetkraft den Grundteil 3 und den daran, anstoßenden Oberteil 2 in Richtung der Ausgangslage, wobei bei Verringerung des Abstandes die Rückstellkraft schnell ansteigt.

Die entstehende Weg-Kraft-Charakteristik hängt davon ab, ob die auf den Grundteil 3 wirkenden Magnetkräfte ein Drehmoment erzeugen. Ist die Aufschlagsfläche des Oberteiles 2 auf dem Grundteil 3 derart ausgebildet, daß die Resultierende aus den auf den Grundteil 3 wirkenden Magnetkräften und den mittels des Oberteiles 2 auf den Grundteil 3 ausgeübten Kräften auf dem Grundteil 3 kein Drehmoment erzeugt, bewegt sich der Grund-Teil 3 bei Drücken der Drucktaste parallel zu seiner Grundposition, d.h. kippungsfrei.

In dem Fall, daß die Bahn der erwähnten Aufschlagsfläche eindeutig nicht mit der Resultierenden der Magnetkräfte zusammenfällt (z. B. bei asymmetrischer mechanischer Ausbildung oder asymmetrischen Magnetfeld), wirkt auf den Grundteil 3 bei Drücken der Drucktaste ein Moment, das diesen kippt. Die Kippbewegung wird durch die obere Anschlagsfläche 6 bzw. das ferromagnetische Element des unbeweglichen Teiles 4 begrenzt. Solange bis irgendein Punkt des Grundteiles 3 an der unteren Anschlagsfläche 5 des unbeweglichen Teiles 4 anschlägt, hält die an der Drucktaste fühlbare Kraft über den auf den oberen Anschlagspunkt bezogenen Arm Gleichgewicht mit dem auf den gleichen oberen Anschlagspunkt berechneten Drehmoment der magnetischen Kraft.

Nach dem Aufschlagen irgendeines Punktes des Grundteiles 3 auf der unteren Anschlagsfläche 5 erfolgt eine so lange Kippbewegung des Grundteiles 3 in entgegengesetzte Richtung, bis durch Aufschlagen des Grundteiles 3 in weiteren Punkten dieser in eine eindeutig bestimmte Lage gerät. In dieser Phase hat die an der Druckstaste fühlbare Kraft einen, mit den auf den Aufschlagspunkt auf der unteren Anschlagsfläche 5 berechneten Momenten gekennzeichneten, sprunghaft steigenden, danach infolge der gleichzeitigen Verringerung der Magnetkräfte schnell abfallenden Wert.

Es sind auch solche Varianten, dieser Ausführungsform möglich, bei denen die Kippbewegung die Verdrehung des Grundteiles 3 in die beiden Richtungen sehr unterschiedlich ist, z. B. im Extremfall - innerhalb der Grenzen der Herstellungsungenauigkeiten - in einer Richtung null beträgt. In diesen Fällen sind die die Endlage der unteren und der oberen Anschläge charakterisierenden Flächen nicht miteinander parallel.

Es ist weiterhin eine solche Lösung möglich, bei der das ferromagnetische Element des unbeweglichen Teiles 4 ein Permanentmagnet ist, der als gemeinsames Bauelement für mehrere Drucktasten ausgebildet ist.

Die erfindungsgemäßse Drucktaste kann weiterhin derart ausgebildet sein, daß zwischen dem Oberteil 2 und dem Grundteil 3 ein Federelement angeordnet ist. In diesem Fall wird das Grundteil 3 ausschließlich durch die Magnetkräfte in der Ausgangslage gehalten, der Oberteil 2 dagegen liegt nicht unmittelbar an dem Grundteil 3 an, sondern stützt sich nur über das dazwischen eingefügte Federelement darauf.

Bei Drücken der Drucktaste bis zu dem Zustand, bei dem die zum Auseinanderbringen der ferromagnetischen Elemente erforderliche Kraft größer ist als die sich aus der Deformation des Federelementes ergebende Federkraft, und bei der der Oberteil noch nicht auf dem Grundteil aufliegt, wird die Weg-Kraft-Charakteristik durch das Federelement bestimmt. Wenn die Druckkraft gerade die zum Auseinanderbringen der ferromagnetischen Elemente erforderliche Kraft übertrifft, "schießt" die Federkraft den Grundteil in seine andere Endlage hinüber. Das Schaltgefühl wird durch den Abfall der Federkraft hervorgerufen. Die schnelle, mit einer die Geschwindigkeit des Oberteiles übertreffenden Geschwindigkeit erfolgende Bewegung des Grundteiles kann bei einer Vielzahl von verschiedenen Schalt- und Fühlerelementen von Vorteil sein.

## Patentansprüche

1. Drucktaste mit nichtlinearer Weg-Kraft-Charakteristik mit folgenden Merkmalen:
- in einem unbeweglichen Teil (4) ist ein durch Drücken der Taste auf einer begrenzten Bahn bewegliches Oberteil (2) angeordnet;
- innerhalb der Wandungen einer Ausnehmung des unbeweglichen Teiles (4) befindet sich ein in Ruhestellung vom Oberteil (2) getrenntes Grundteil (3), an das bei Betätigung der Drucktaste das Oberteil (2) entlang einer Bewegungsbahn anstößt;
- ein Fühlerelement nutzt die relative Bewegung des Grundteiles (3) gegenüber dem unbeweglichen Teil (4) zur Auslösung der Schaltfunktion;
- das unbewegliche Teil (4) und das Grundteil (3) enthalten ferromagnetische Teile, von denen mindestens ein Teil permanentmagnetisch ist;
- durch einen von den ferromagnetischen Teilen gebildeten Magnetkreis wird eine Kraft erzeugt, durch die das Grundteil (3) und das Oberteil (2) in der Ausgangslage gehalten bzw. in die Ausgangslage rückgeführt werden;
gekennzeichnet durch die folgenden weiteren Merkmale:
- das Grundteil (3) ist als innerhalb der Ausnehmung in mehreren Freiheitsgraden frei bewegliches Teil ausgebildet, das bei Betätigung der Drucktaste um die Anschlagstelle des Oberteiles (2) herum kippbar ist, wobei obere und untere Anschlagflächen (5, 6) die Kippbewegung begrenzen sowie eine Selbsteinstellung in den Endstellungen bedingen;
- das ferromagnetische Element des Grundteiles (3) ist elektrisch leitend und bildet gleichzeitig den beweglichen Teil des die Bewegungen erfassenden Fühlerelementes.

2. Drucktaste nach Anspruch 1, dadurch gekennzeichnet, daß für mehrere Drucktasten ein gemeinsames, zu dem unbeweglichen Teil (4) gehörendes ferromagnetisches Element vorgesehen ist.

3. Drucktaste nach Anspruch 1 oder 2, dadurch gekennzeichnet, daß die die Bewegung des Grundteiles (3) begrenzende, zu dem unbeweglichen Teil (4) gehörende untere Anschlagsfläche (5) als gemeinsames Teil für mehrere Drucktasten ausgebildet ist und gleichzeitig die ruhenden Beläge der Fühlerelemente trägt, bildet.

4. Drucktaste nach einem der Ansprüchs 1 bis 3, dadurch gekennzeichnet, daß die Anschlagsfläche des Oberteils (2) und des Grundteiles (3) derart ausgebildet ist, daß die Resultierende der auf den Grundteil (3) wirkenden magnetischen Kräfte und der durch den Oberteil (2) auf den Grundteil (3) ausgeübten Kräfte auf dem Grundteil (3) kein Drehmoment erzeugt.

5. Drucktaste nach einem der Ansprüche 1 bis 3, dadurch gekennzeichnet, daß die Anschlagsfläche des Obertsiles (2) und des Grundteiles (3) derart ausgebildet ist, dass die auf den Grundteil (3) wirkenden Kräfte und die durch den Oberteil (2) über die Anschlagsfläche auf den Grundteil (3) ausgeübten Kräfte auf dem Grundteil (3) ein bestimmtes Drehmoment erzeugen und dieser sich bei Drücken der Drucktaste aus der Ruhelage verdreht, wobei die jeweilige Verdrehung durch die zu den Endlagen des Grundteiles gehörenden Anschlagsflächen (5, 6) des unbeweglichen Teiles (4) begrenzt ist.

6. Drucktaste nach einem der Ansprüche 1 bis 5, dadurch gekennzeichnet, daß zwischen dem Oberteil (2) und dem Grundteil (3) ein der Bewegung des Oberteiles (2) entgegenwirkendes federndes Element zwischengekoppelt ist, wobei die Bewegungsbahn des Oberteiles (2) von dem Grundteil (3), begrenzt wird.

7. Drucktaste nach einem der Ansprüche 1 bis 5, dadurch gekennzeichnet, daß ein Federelement zwischen den Oberteil (2) und den Grundteil (3) angeordnet ist, welches das Grundteil (3) bereits, vor dem Aufschlagen des Oberteils (2) auf das Grundteil (3) aus seiner Ruhelage herausbewegt und mit einer durch das Federelement bestimmten Kraft auf die untere Anschlagsfläche (5) aufschlagen läßt, und daß das Oberteil (2) in völlig gedrückten Zustand der Drucktaste auf das unbewegliche Teil (4) aufschlägt.

8.Drucktaste nach einem der Ansprüche 1 bis 7, dadurch gekennzeichnet, daß als Fühlerelement eine sich ändernde elektrische Kapazität vorgesehen ist, wobei die die Ausnehmung des unbeweglichen Teils (4) von unten abschließende Anschlagsfläche (5) die ruhenden Beläge der Kapazitäten bildet / trägt und der Grundteil (3) die beweglichen Beläge der Kapazitäten bildet.

9. Drucktaste nach einem der Ansprüche 1 bis 7, dadurch gekennzeichnet, daß als Fühlerelement elektrische Kontakte vorgesehen sind, wobei die die Ausnehmung des unbeweglichen Teiles (4) von unten abschließende Anschlagsfläche (5) die ruhenden Kontaktflächen des Fühlerelementes bildet/trägt und der Grundteil (3) den beweglichen Kontakt bildet.

## Claims

1. Key with non linear travel-force characteristic with the following features:
- in a stationary part (4) an upper part (2) is arranged, which moves on a limited path upon depressing the key;
- within the walls of a recess of the motionless part (4) there is a base element (3) separated from the upper part (2) in its resting position, against which base element (3) the upper part (2) strikes along a motion path when actuating the key;
- a sensing element uses the relative mation of the base element (3) with respect to the stationary part (2) for starting the switching;
- the stationary part (4) and the base element (3) include ferromagnetic parts, among which at least one is permanently magnetic;
- a force is created by a magnetic circuit formed by the ferromagnetic parts, the base element (3) and the upper part (2) being held in the starting position, respectively being brought back to the starting position by this force;
characterised by the following additional features:
- the base element (3) is formed as a part freely movable inside the recess with respect to several degrees of freedom and is tiltable around the striking point of the upper part (2) upon actuation of the key, whereby the upper and the lower stop surfaces (5, 6) limit the tilting motion, as well as they cause self-adjustment in the final positions;
- the ferromagnetic element of the base element (3) is electrically conductive and simultaneously forms the movable part of the sensing element detecting the motions.

2. Key according to claim 1, characterised in that several keys are provided with one common ferromagnetic element belonging to the stationary part (4).

3. Key according to claim 1 or 2, characterised in that the lower stop surface (5) limiting the motion of the base element (3) and belonging to the stationary part (4) is formed as a common part for several keys and forms/supports the stationary layers of the sensing elements.

4. Key according to any of claims 1 to 3, characterised in that the striking surface of the upper part (2) and of the base element (3) is formed in such a way that the force resulting of the magnetic force acting on the base element (3) and of the force exerted by the upper part (2) on the base element (3) does not create any twisting moment on the base element (3).

5. Key according to any of claims 1 to 3, characterised in that the striking surface of the upper part (2) and of the base element (3) are formed in such a way that the forces acting on the base element (3) and the forces exerted by the upper part (2) on the base element (3) via the striking surface create a certain twisting moment acting on the base element which turns out of its resting position upon depressing the key, whilst the actual twisting movement is limited by the stop surfaces (5, 6) of the stationary part (4) associated with the final positions of the base element (3).

6. Key according to any of claims 1 to 5, characterised in that a resilient element counteracting the motion of the upper part (2), is coupled between the upper part (2) and the base element (3), whilst the motion path of the upper part (2) is limited by the base element (3).

7. Key according to any of claims 1 or 5, characterised in that there is a spring element placed between the upper part (2) and the base element (3), said element moving the base element (3) out of its resting position even before the upper part (2) strikes against the base element (3) and causing it to impact against the lower stop surface (5) with a force predetermined by the spring element, and in that the upper part (2) strikes against the stationary part (4) when the key is in a totally depressed state.

8. Key according to any of claims 1 to 7, characterised in that a changing electric capacity is provided, working as a sensing element, whilst the stop surface (5) closing the recess of the stationary part (4) from below, forms/supports the stationary layers of the capacities and the base element (3) forms the movable layers of the capacities.

9. Key according to any of the claims 1 to 7, characterised in that electric contacts are provided, working as a sensing element, whilst the stop surface (5) closing the recess of the stationary part (4) from below forms/supports the stationary contact surfaces of the sensing element, the base element (3) forming the movable contact.

## Revendications

1. Touche à caractéristique course-force non linéaire possédant les particularités suivantes:
- dans une partie immobile (4) est disposée une partie supérieure (2) mobile sur une course limitée par enfoncement de la touche;
- à l'intérieur des parois d'un évidement de la partie immobile (4), il est prévu une partie de base (3), séparée de la partie supérieure (2) dans la position de repos et contre laquelle vient buter, lors de l'actionnement de la touche, la partie supérieure (2) le long d'une voie de déplacement;
- un élément palpeur utilise le mouvement relatif de la partie de base (3) par rapport à la partie immobile (4) pour déclencher la fonction de commande;
- la partie immobile (4) et la partie de base (3) contiennent des parties ferromagnétiques dont au moins une partie est à magnétisme permanent;
- au moyen d'un circuit magnétique constitué par les parties ferromagnétiques est produite une force par laquelle la partie de base (3) et la partie supérieure (2) sont maintenues dans la position initiale ou bien sont ramenées dans la position initiale;
caractérisée par les autres particularités suivantes:
- la partie de base (3) est agencée comme une partie librement mobile avec plusieurs degrés de liberté à l'intérieur de l'évidement et qui, lors de l'actionnement de la touche, peut basculer autour de la zone de butée de la partie supérieure (2), des surfaces supérieure et inférieure de butée (5, 6) limitant le mouvement de basculement et assurant un réglage automatique dans les positions limites;
- l'élément ferromagnétique de la partie de base (3) est électriquement conducteur et constitue simultanément la partie mobile de l'organe capteur des mouvements.

2. Touche selon la revendication 1, caractérisée en ce que, pour plusieurs touches, il est prévu un élément ferromagnétique commun associé à la partie immobile (4).

3. Touche selon la revendication 1 ou 2, caractérisée en ce que la surface inférieure de butée (5), limitant le déplacement de la partie de base (3) et associée à la partie immobile (4), est réalisée sous la forme d'une partie commune à plusieurs touches et porte simultanément les garnitures immobiles des organes capteurs.

4. Touche selon une des revendications 1 à 3, caractérisée en ce que la surface de butée de la partie supérieure (2) et de la partie de base (3) est agencée de telle sorte que la résultante des forces magnétiques agissant sur la partie de base (3) et des forces exercées par la partie supérieure (2) sur la partie de base (3) ne produise aucun couple sur la partie de base (3).

5. Touche selon une des revendications 1 à 3, caractérisée en ce que la surface de butée de la partie supérieure (2) et de la partie de base (3) est agencée de telle sorte que les forces agissant sur la partie de base (3) et les forces exercées par la partie supérieure (2) sur la partie de base (3) par l'intermédiaire de la surface de butée produisent sur la partie de base (3) un couple déterminé et fassent tourner cette partie à partir de la position de repos lors de l'enfoncement de la touche, la rotation correspondante étant limitée par les surfaces de butée (5, 6), associées aux positions limites de la partie de base, de la partie immobile (4).

6. Touche selon une des revendications 1 à 5, caractérisée en ce qu'entre la partie supérieure (2) et la partie de base (3) est interposé un élément élastique s'opposant au déplacement de la partie supérieure (2), la voie de déplacement de la partie supérieure (2) étant ainsi limitée par la partie de base (3).

7. Touche selon une des revendications 1 à 5, caractérisée en ce qu'il est prévu, entre la partie supérieure (2) et la partie de base (3), un élément élastique qui écarte la partie de base (3) de sa position de repos déjà avant l'application de la partie supérieure (2) contre la partie de base (3) et qui vient buter avec une force déterminée par l'élément élastique contre la surface inférieure de butée (5) et en ce que la partie supérieure (2) vient buter, dans la condition d'enfoncement complet de la touche, contre la partie immobile (4).

8. Touche selon une des revendications 1 à 7, caractérisée en ce que, comme organe capteur, il est prévu une capacité électrique variable, la surface de butée (5) qui obture par le bas l'évidement de la partie immobile (4), constituant/portant les garnitures immobiles des capacités tandis que la partie de base (3) constitue les garnitures mobiles des capacités.

9. Touche selon une des revendications 1 à 7, caractérisée en ce que, comme organe capteur, il est prévu des contacts électriques et en ce que la surface de butée (5) obturant par le bas l'évidement de la partie immobile (4), constitue/porte les surfaces immobiles de contact de l'organe capteur tandis que la partie de base (3) constitue le contact mobile.
